# EUROPÄISCHE PATENTSCHRIFT

(11) **EP 3 546 684 B1**
(45) Veröffentlichungstag und Bekanntmachung des Hinweises auf die Patenterteilung: **11.11.2020**
(21) Anmeldenummer: 18164357.8
(22) Anmeldetag: 27.03.2018
(51) Int. Cl.: E05F 3/10, E05F 3/12, E05F 3/22

(54) **TÜRANTRIEB**
DOOR DRIVE
ENTRAÎNEMENT DE PORTE

(43) Veröffentlichungstag der Anmeldung: 02.10.2019
(73) Patentinhaber: dormakaba Deutschland GmbH, 58256 Ennepetal (DE)
(72) Erfinder: HELLWIG, Alexander, 58256 Ennepetal (DE)
(74) Vertreter: Balder IP Law, S.L.

(56) Entgegenhaltungen:
- EP-A1- 1 004 790
- EP-A2- 2 397 638
- DE-A1- 4 002 747

## Beschreibung

Die Erfindung betrifft einen Türantrieb zum Antrieb einer Tür.

Aus dem Stand der Technik bekannte Türantriebe zeichnen sich in der Produktion durch besonders aufwändige Bearbeitungsschritte aus. Insbesondere die Bearbeitung der Gehäuse der Türantriebe ist besonders aufwändig, da das Gehäuse in der Regel aus einem hochfesten Metallguss besteht. In dieses Gehäuse werden üblicherweise eine Vielzahl von Bohrungen eingebracht, durch die später Hydraulikfluid fließt und in denen Hydraulikventile angeordnet sind. Eine besondere Schwierigkeit besteht darin, dass teilweise sogenannte Tieflochbohrungen notwendig sind, das heißt, Bohrungen, die relativ zu ihrem Durchmesser eine große Länge aufweisen. Um die Prozesssicherheit derartiger Bohrungen zu gewährleisten, sind aufwändige Kontrollmechanismen notwendig. Ferner ist die Reinigung dieser Bohrungen sehr aufwändig.

DE 40 02 747 A1 offenbart ein Beispiel eines solchen Türantriebs.

Damit ist es die Aufgabe der Erfindung, einen Türantrieb anzugeben, der besonders einfach und kostengünstig herstellbar ist.

Die zuvor hergeleitete und aufgezeigte Aufgabe ist ausgehend von dem eingangs beschriebenen Türantrieb dadurch gelöst, dass der Türantrieb wenigstens einen Kolben aufweist, wobei der Türantrieb ein Gehäuse aufweist, wobei der Türantrieb wenigstens einen Hydraulikraum aufweist, wobei der eine Kolben oder wenigstens einer der Kolben in dem Hydraulikraum oder einem der Hydraulikräume angeordnet ist, wobei der eine Kolben oder wenigstens einer der Kolben entlang einer Verschiebungsrichtung verschiebbar ist, wobei der eine Kolben oder wenigstens einer der Kolben im wesentlichen zylinderförmig ausgebildet ist, wobei der eine Kolben oder wenigstens einer der Kolben zwei Stirnflächen aufweist, wobei der eine Kolben oder wenigstens einer der Kolben wenigstens einen Kolbenhydraulikkanal aufweist, wobei der eine Kolbenhydraulikkanal oder wenigstens einer der Kolbenhydraulikkanäle die zwei Stirnflächen des jeweiligen Kolbens miteinander verbindet, wobei der eine Kolbenhydraulikkanal oder wenigstens einer der Kolbenhydraulikkanäle wenigstens ein Hydraulikventil aufweist, wobei das eine Hydraulikventil oder wenigstens eines der Hydraulikventile einen Fluidstrom durch den jeweiligen Kolbenhydraulikkanal regulieren kann, wobei das eine Hydraulikventil oder wenigstens eines der Hydraulikventile wenigstens ein Betätigungselement aufweist, wobei das eine Betätigungselement oder wenigstens eines der Betätigungselemente das eine Hydraulikventil oder wenigstens eines der Hydraulikventile betätigen kann, wobei das eine Betätigungselement oder wenigstens eines der Betätigungselemente elektrisch betätigbar ist. Hierdurch wird erreicht, dass der Türantrieb besonders einfach und kostengünstig herstellbar ist. Ferner wird hierdurch erreicht, dass auf aufwändige Bohrungen im Gehäuse des Türantriebs verzichtet werden kann.

Vorteilhafte Weiterbildungen der Erfindung sind in den abhängigen Ansprüchen, der Beschreibung und in den Figuren angegeben.

Ferner kann vorgesehen sein, dass der eine Kolben oder wenigstens einer der Kolben eine Mantelfläche aufweist. Hierdurch wird erreicht, dass der Türantrieb besonders einfach und kostengünstig herstellbar ist.

Ferner kann vorgesehen sein, dass der eine Kolben oder wenigstens einer der Kolben den jeweiligen Hydraulikraum in zwei Teilräume unterteilt, wobei die Teilräume voneinander fluidisch getrennt sind. Hierdurch wird erreicht, dass der Türantrieb besonders einfach und kostengünstig herstellbar ist.

Ferner kann vorgesehen sein, dass die Mantelfläche des einen Kolbens oder wenigstens die Mantelfläche einer der Kolben wenigstens eine Dichtung aufweist, wobei jede Dichtung die zwei jeweiligen Teilräume voneinander fluidisch trennt. Hierdurch wird erreicht, dass der Türantrieb besonders einfach und kostengünstig herstellbar ist.

Ferner kann vorgesehen sein, dass die Wandung des Hydraulikraums, insbesondere im Bewegungsbereich des einen Kolbens oder wenigstens einer der Kolben, keine Bohrungen aufweist. Hierdurch wird erreicht, dass der eine Kolben oder wenigstens einer der Kolben im Betrieb des Türantriebs nicht über eine Bohrung fahren muss und somit Verschleiß, vor allem an an der Mantelfläche eines Kolbens angeordneten Dichtungen, vermieden wird.

Ferner kann vorgesehen sein, dass das eine Betätigungselement oder wenigstens eines der Betätigungselemente das eine Hydraulikventil oder wenigstens eines der Hydraulikventile öffnen und/oder schließen kann. Hierdurch wird erreicht, dass der Türantrieb besonders einfach und kostengünstig herstellbar ist.

Ferner kann vorgesehen sein, dass das eine Hydraulikventil oder wenigstens eines der Hydraulikventile wenigstens ein Schaltventil aufweist. Hierdurch wird erreicht, dass der Türantrieb besonders einfach und kostengünstig herstellbar ist.

Ferner kann vorgesehen sein, dass das eine Schaltventil oder wenigstens eines der Schaltventile wenigstens zwei Schaltzustände aufweist. Hierdurch wird erreicht, dass der Türantrieb besonders einfach und kostengünstig herstellbar ist.

Ferner kann vorgesehen sein, dass das eine Schaltventil oder wenigstens eines der Schaltventile über eine Pulsweitenmodulation ansteuerbar ist. Hierdurch wird erreicht, dass der Türantrieb besonders einfach und kostengünstig herstellbar ist und dass das Schaltventil besonders einfach ansteuerbar ist.

Ferner kann vorgesehen sein, dass das eine Hydraulikventil oder wenigstens eines der Hydraulikventile ein Rückstellelement aufweist, wobei das eine Rückstellelement oder wenigstens eines der Rückstellelemente das eine Hydraulikventil oder wenigstens eines der Hydraulikventile in Richtung eines Öffnungszustandes oder eine Schließzustandes vorbelastet. Hierdurch wird erreicht, dass der Türantrieb besonders einfach und kostengünstig herstellbar ist und dass, im Falle eines Ausfalls der Energieversorgung des Hydraulikventils, das Hydraulikventil durch das Rückstellelement geöffnet wird.

Ferner kann vorgesehen sein, dass das eine Rückstellelement oder wenigstens eines der Rückstellelemente wenigstens ein Federelement und/oder wenigstens einen Permanentmagneten aufweist. Hierdurch wird erreicht, dass der Türantrieb besonders einfach und kostengünstig herstellbar ist.

Ferner kann vorgesehen sein, dass das eine Betätigungselement oder wenigstens eines der Betätigungselemente ein Piezoelement und/oder einen Elektromagneten und/oder einen Elektromotor aufweist. Hierdurch wird erreicht, dass der Türantrieb besonders einfach und kostengünstig herstellbar ist.

Ferner kann vorgesehen sein, dass der Türantrieb wenigstens eine Steuerungseinrichtung aufweist, wobei die eine Steuerungseinrichtung oder wenigstens eine der Steuerungseinrichtungen das eine Hydraulikventil oder wenigstens eines der Hydraulikventile ansteuern kann. Hierdurch wird erreicht, dass der Türantrieb besonders einfach und kostengünstig herstellbar ist.

Ferner kann vorgesehen sein, dass die eine Steuerungseinrichtung oder wenigstens eine der Steuerungseinrichtungen wenigstens eine Kommunikationsschnittstelle aufweist, wobei die eine Kommunikationsschnittstelle oder wenigstens eine der Kommunikationsschnittstellen insbesondere drahtlos mit anderen Geräten und/oder mit wenigstens einem Benutzer kommunizieren kann. Hierdurch wird erreicht, dass der Türantrieb besonders einfach und kostengünstig herstellbar ist und dass die Steuerungseinrichtung durch einen Benutzer entweder direkt oder indirekt über andere Geräte beeinflussbar ist.

Ferner kann vorgesehen sein, dass das eine Hydraulikventil oder wenigstens eines der Hydraulikventile wenigstens ein Verbindungsmittel aufweist, wobei das eine Verbindungsmittel oder wenigstens eines der Verbindungsmittel das eine Hydraulikventil oder wenigstens eines der Hydraulikventile mit der einen Steuerungseinrichtung oder wenigstens einer der Steuerungseinrichtungen elektrisch verbindet. Hierdurch wird erreicht, dass der Türantrieb besonders einfach und kostengünstig herstellbar ist und dass das Hydraulikventil zuverlässig mit elektrischer Energie und Steuersignalen versorgbar ist.

Ferner kann vorgesehen sein, dass das eine Verbindungsmittel oder wenigstens eines der Verbindungsmittel ein Kabel, insbesondere ein Spiralkabel, aufweist. Hierdurch wird erreicht, dass der Türantrieb besonders einfach und kostengünstig herstellbar ist.

Ferner kann vorgesehen sein, dass das eine Kabel oder wenigstens eines der Kabel von einer Stirnfläche des jeweiligen Kolbens zur gegenüberliegenden Stirnseite des jeweiligen Hydraulikraums verläuft. Hierdurch wird erreicht, dass der Türantrieb besonders einfach und kostengünstig herstellbar ist und dass der Bereich der Wandung des Hydraulikraums, der bei einer Verschiebung des Kolbens überstrichen wird, nicht durch Bohrungen oder dergleichen durchbrochen ist.

Ferner kann vorgesehen sein, dass der Türantrieb wenigstens einen Energiespeicher aufweist, wobei der eine Energiespeicher oder wenigstens einer der Energiespeicher wenigstens eine Feder aufweist. Hierdurch wird erreicht, dass der Türantrieb besonders einfach und kostengünstig herstellbar ist.

Ferner kann vorgesehen sein, dass die eine Feder oder wenigstens eine der Federn den einen Kolben oder wenigstens einen der Kolben beaufschlagt.

Ferner kann vorgesehen sein, dass das eine Verbindungsmittel oder wenigstens eines der Verbindungsmittel durch das Gehäuse und die eine Feder oder wenigstens eine der Federn und das Gehäuse gebildet wird. Hierdurch wird erreicht, dass der Türantrieb besonders einfach und kostengünstig herstellbar ist und dass keine zusätzlichen Komponenten, zum Beispiel in Form eines Kabels notwendig sind.

Ferner kann vorgesehen sein, dass der Türantrieb wenigstens eine Abtriebswelle aufweist, wobei das eine Hydraulikventil oder wenigstens eines der Hydraulikventile zwischen der einen Abtriebswelle oder wenigstens einer der Abtriebswellen und dem einen Energiespeicher oder wenigstens einem der Energiespeicher angeordnet ist. Hierdurch wird erreicht, dass der Türantrieb besonders einfach und kostengünstig herstellbar ist.

Ferner kann vorgesehen sein, dass die eine Feder oder wenigstens eine der Federn als Druckfeder ausgestaltet ist. Hierdurch wird erreicht, dass der Türantrieb besonders einfach und kostengünstig herstellbar ist.

Ferner kann vorgesehen sein, dass der Türantrieb wenigstens ein Kraftübertragungselement aufweist. Hierdurch wird erreicht, dass der Türantrieb besonders einfach und kostengünstig herstellbar ist.

Ferner kann vorgesehen sein, dass die eine Abtriebswelle oder wenigstens eine der Abtriebswellen mit dem einen Kraftübertragungselement oder wenigstens einem der Kraftübertragungselemente verbindbar ist. Hierdurch wird erreicht, dass der Türantrieb besonders einfach und kostengünstig herstellbar ist.

Ferner kann vorgesehen sein, dass die eine Abtriebswelle oder wenigstens eine der Abtriebswellen über eine Verzahnung mit dem einen Kolben oder wenigstens einem der Kolben zusammenwirkt. Hierdurch wird erreicht, dass der Türantrieb besonders einfach und kostengünstig herstellbar ist.

Ferner kann vorgesehen sein, dass die eine Abtriebswelle oder wenigstens eine der Abtriebswellen über ein Nockengetriebe mit dem einen Kolben oder wenigstens einem der Kolben zusammenwirkt. Hierdurch wird erreicht, dass der Türantrieb besonders einfach und kostengünstig herstellbar ist.

Ferner kann vorgesehen sein, dass das eine Kraftübertragungselement oder eines der Kraftübertragungselemente wenigstens ein Scherengestänge aufweist. Hierdurch wird erreicht, dass der Türantrieb besonders einfach und kostengünstig herstellbar ist.

Ferner kann vorgesehen sein, dass das eine Kraftübertragungselement oder eines der Kraftübertragungselemente wenigstens ein Gleitschienengestänge aufweist. Hierdurch wird erreicht, dass der Türantrieb besonders einfach und kostengünstig herstellbar ist.

Der Türantrieb kann insbesondere direkt am oder im Türflügel, an oder in einer Wand, an oder in einer Türzarge oder an oder im Boden angeordnet sein.

Der Türantrieb kann insbesondere ausgewählt sein aus der Gruppe der Obentürschließer, der in der Tür montierten Türschließer, der Rahmentürschließer oder der Bodentürschließer.

Der Türantrieb kann als mechanischer Türantrieb ausgeführt sein oder als mit Hilfskraft betriebener Türantrieb.

Mechanische Türantriebe werden häufig auch als Türschließer oder Türschließmittel mit kontrolliertem Schließablauf bezeichnet. Ein Türschließer ist in der Lage wenigstens einen Teil der während des Öffnungsvorgangs der Tür durch den Begeher zum Öffnen der Tür verwendeten Energie zu speichern. Nach der Freigabe des Türflügels durch den Begeher kann der Türschließer die gespeicherte Energie nutzen, um den Türflügel selbsttätig wieder zu schließen.

Bei einem mit Hilfskraft betriebenen Türantrieb kann es sich insbesondere um einen elektrischen und/oder elektromechanischen und/oder elektrohydraulischen und/oder pneumatischen Türantrieb handeln, wobei der Türflügel, also mittels elektrisch und/oder elektromechanisch und/oder elektrohydraulisch und/oder pneumatisch erzeugter Hilfskraft, geschlossen und/oder geöffnet werden kann. Die Hilfskraft kann hierbei derart bemessen sein, dass die Hilfskraft unterstützend wirkt, das heißt, dass der Begeher beim Öffnen und/oder Schließen der Tür eine verringerte Eigenkraft aufwenden muss. Die Hilfskraft kann auch derart bemessen sein, dass die Tür durch die Hilfskraft automatisch geöffnet wird, das heißt, dass keine Eigenkraft durch den Begeher zusätzlich zur Hilfskraft aufgewendet werden muss. Vorzugsweise ist die Hilfskraft, insbesondere als Funktion des Öffnungswinkels des Türflügels, einstellbar.

Vorzugsweise erfüllen mit Hilfskraft betriebene Türantriebe bei einem Ausfall der Hilfskraft weiterhin die Funktionen eines mechanischen Türantriebs, insbesondere die Funktion des selbsttätigen Schließens oder Öffnens der Tür.

Türantriebe können vorzugsweise wenigstens eine Sicherheitseinrichtung aufweisen. Die Sicherheitseinrichtung kann insbesondere die Öffnungskraft und/oder die Öffnungsgeschwindigkeit begrenzen. Die Sicherheitseinrichtung kann zusätzlich oder alternativ insbesondere den Schwenkbereich des Türflügels überwachen und eine Sicherheitsfunktion auslösen, wenn eine Person oder ein Objekt in den Schwenkbereich des Türflügels gerät. Eine Sicherheitsfunktion kann beispielsweise das Anhalten des Türflügels, eine Verringerung der Geschwindigkeit des Türflügels oder eine Bewegungsumkehr des Türflügels umfassen.

Türantriebe können vorzugsweise wenigstens eine Überwachungseinrichtung aufweisen. Die Überwachungseinrichtung kann insbesondere Sensoren aufweisen, die gefährliche Umweltbedingungen detektieren können, wie z. B. Brände, Rauchentwicklung oder gefährliche Konzentration von Gasen (z. B. Kohlenmonoxid). Die Überwachungseinrichtung kann nach der Detektion von gefährlichen Umweltbedingungen eine Sicherheitsfunktion auslösen. Eine Sicherheitsfunktion kann beispielsweise das außer Kraft setzen einer automatischen Öffnungsfunktion der Tür umfassen.

Die Überwachungseinrichtung und die Sicherheitseinrichtung können getrennt ausgebildet sein oder durch eine gemeinsame Einrichtung gebildet werden.

Türantriebe können vorzugsweise wenigstens einen Impulsgeber aufweisen. Der Impulsgeber kann insbesondere den Befehl zum Öffnen und/oder Schließen der Tür geben. Der vom Impulsgeber gegebene Befehl wird von einer Steuerung verarbeitet, wobei die Steuerung die vom Impulsgeber befohlene Türflügelbewegung steuert. Impulsgeber werden unterschieden in bewusste Impulsgeber (z. B. Schalter, Taster), über die die Türflügelbewegung bewusst eingeleitet wird, und unbewusste Impulsgeber (z. B. Lichtschranken, Radar, Kontaktmatten), über die die Türflügelbewegung unbewusst beim Betreten eines durch den Impulsgeber überwachten Bereichs eingeleitet wird.

Ferner können Türantriebe die Schließbewegung des Türflügels vorzugsweise derart steuern oder regeln, dass der Schließvorgang für eine, insbesondere einstellbare, Zeit verzögert werden kann. Diese Dämpfungsfunktion wird auch als Schließverzögerung bezeichnet.

Ferner können Türantriebe vorzugsweise ein Gehäuse umfassen. Das Gehäuse kann vorzugsweise im Wesentlichen quaderförmig ausgebildet sein. Das Gehäuse kann vorzugsweise wenigstens eine erste Öffnung zur Kupplung des im Gehäuse angeordneten Abtriebs mit einem Kraftübertragungselement aufweisen. Es kann auch vorgesehen sein, dass eine der ersten Öffnung gegenüberliegende zweite Öffnung im Gehäuse zur Kupplung des Abtriebs mit einem Kraftübertragungselement vorgesehen ist. An dem Gehäuse können Dekorelemente angeordnet sein, die Teile des Gehäuses oder aber auch das Gehäuse im Wesentlichen vollständig überdecken. Das Gehäuse ist bevorzugt aus einem Werkstoff gefertigt. Insbesondere kann das Gehäuse aus einem metallischen Werkstoff gefertigt sein. Es ist ferner bevorzugt, dass das Gehäuse einstückig ausgebildet ist. Das Gehäuse kann auch durch mehrere Teilstücke gebildet werden. Das Gehäuse kann zumindest teilweise aus Kunststoff ausgebildet sein.

Die Erfindung wird nachfolgend anhand von Ausführungsbeispielen näher erläutert. Technische Merkmale mit gleicher Funktion sind in den Figuren mit identischen Bezugszeichen versehen. Es zeigt:
Fig. 1 zeigt schematisch einen erfindungsgemäßen Türantrieb.

In Fig. 1 ist ein Türantrieb zum Antrieb einer Tür dargestellt, wobei der Türantrieb 1 einen Kolben 2 aufweist, wobei der Türantrieb 1 ein Gehäuse 3 aufweist, wobei der Türantrieb 1 einen Hydraulikraum 4 aufweist, wobei der eine Kolben 2 in dem Hydraulikraum 4 angeordnet ist, wobei der eine Kolben 2 entlang einer Verschiebungsrichtung 5 verschiebbar ist, wobei der eine Kolben 2 im wesentlichen zylinderförmig ausgebildet ist, wobei der eine Kolben 2 zwei Stirnflächen 6 aufweist, wobei der eine Kolben 2 einen Kolbenhydraulikkanal 8 aufweist, wobei der eine Kolbenhydraulikkanal 8 die zwei Stirnflächen 6 des Kolbens 2 miteinander verbindet, wobei der eine Kolbenhydraulikkanal 8 ein Hydraulikventil 9 aufweist, wobei das eine Hydraulikventil 9 einen Fluidstrom durch den Kolbenhydraulikkanal 8 regulieren kann, wobei das eine Hydraulikventil 9 ein Betätigungselement 10 aufweist, wobei das Betätigungselement 10 das eine Hydraulikventil 9 betätigen kann, wobei das eine Betätigungselement 10 elektrisch betätigbar ist.

Es ist dargestellt, dass das eine Hydraulikventil 9 ein Schaltventil 11 aufweist.

Es ist dargestellt, dass das eine Schaltventil 11 zwei Schaltzustände aufweist.

Es ist dargestellt, dass das eine Hydraulikventil 9 ein Rückstellelement 12 aufweist, wobei das eine Rückstellelement 12 das eine Hydraulikventil 9 oder wenigstens eines der Hydraulikventile 9 in Richtung eines Öffnungszustandes vorbelastet.

Es ist dargestellt, dass das eine Rückstellelement 12 ein Federelement aufweist.

Es ist dargestellt, dass das eine Betätigungselement 10 einen Elektromagneten aufweist.

Es ist dargestellt, dass der Türantrieb 1 eine Steuerungseinrichtung 13 aufweist, wobei die eine Steuerungseinrichtung 13 das eine Hydraulikventil 9 ansteuern kann.

Es ist dargestellt, dass die eine Steuerungseinrichtung 13 eine Kommunikationsschnittstelle 14 aufweist, wobei die eine Kommunikationsschnittstelle 14 insbesondere drahtlos mit anderen Geräten und/oder mit wenigstens einem Benutzer kommunizieren kann.

Es ist dargestellt, dass das eine Hydraulikventil 9 ein Verbindungsmittel 15 aufweist, wobei das eine Verbindungsmittel 15 das eine Hydraulikventil 9 mit der einen Steuerungseinrichtung 13 elektrisch verbindet.

Es ist dargestellt, dass das eine Verbindungsmittel 15 ein Kabel 16, insbesondere ein Spiralkabel, aufweist.

Es ist dargestellt, dass das eine Kabel 16 von einer Stirnfläche 6 des Kolbens 2 zur gegenüberliegenden Stirnseite 17 des Hydraulikraums 4 verläuft.

Es ist dargestellt, dass der Türantrieb 1 einen Energiespeicher 18 aufweist, wobei der eine Energiespeicher 18 eine Feder 19 aufweist.

Es ist dargestellt, dass der Türantrieb 1 eine Abtriebswelle 20 aufweist, wobei das eine Hydraulikventil 9 zwischen der einen Abtriebswelle 20 und dem einen Energiespeicher 18 angeordnet ist.

Zur Vereinfachung der Darstellung ist ein Getriebe, zum Beispiel ein Nockengetriebe, das die Bewegung des Kolbens 2 mit einer Bewegung der Abtriebswelle 20 verknüpft nicht dargestellt.

### Bezugszeichenliste

- 1: Türantrieb
- 2: Kolben
- 3: Gehäuse
- 4: Hydraulikraum
- 5: Verschiebungsrichtung
- 6: Stirnfläche
- 7: Mantelfläche
- 8: Kolbenhydraulikkanal
- 9: Hydraulikventil
- 10: Betätigungselement
- 11: Schaltventil
- 12: Rückstellelement
- 13: Steuerungseinrichtung
- 14: Kommunikationsschnittstelle
- 15: Verbindungsmittel
- 16: Kabel
- 17: Stirnseite
- 18: Energiespeicher
- 19: Feder
- 20: Abtriebswelle

## Patentansprüche

1. Türantrieb (1) zum Antrieb einer Tür, wobei der Türantrieb
(1) wenigstens einen Kolben (2) aufweist, wobei der Türantrieb (1) ein Gehäuse (3) aufweist, wobei der Türantrieb (1) wenigstens einen Hydraulikraum (4) aufweist, wobei der eine Kolben (2) oder wenigstens einer der Kolben (2) in dem Hydraulikraum (4) oder einem der Hydraulikräume (4) angeordnet ist, wobei der eine Kolben (2) oder wenigstens einer der Kolben (2) entlang einer Verschiebungsrichtung (5) verschiebbar ist, wobei der eine Kolben (2) oder wenigstens einer der Kolben (2) im wesentlichen zylinderförmig ausgebildet ist, wobei der eine Kolben (2) oder wenigstens einer der Kolben (2) zwei Stirnflächen (6) aufweist, wobei der eine Kolben
(2) oder wenigstens einer der Kolben (2) wenigstens einen Kolbenhydraulikkanal (8) aufweist, wobei der eine Kolbenhydraulikkanal (8) oder wenigstens einer der Kolbenhydraulikkanäle (8) die zwei Stirnflächen (6) des jeweiligen Kolbens (2) miteinander verbindet, wobei der eine Kolbenhydraulikkanal (8) oder wenigstens einer der Kolbenhydraulikkanäle (8) wenigstens ein Hydraulikventil (9) aufweist, wobei das eine Hydraulikventil (9) oder wenigstens eines der Hydraulikventile (9) einen Fluidstrom durch den jeweiligen Kolbenhydraulikkanal (8) regulieren kann, **dadurch gekennzeichnet, dass** das eine Hydraulikventil (9) oder wenigstens eines der Hydraulikventile (9) wenigstens ein Betätigungselement (10) aufweist, wobei das eine Betätigungselement (10) oder wenigstens eines der Betätigungselemente (10) das eine Hydraulikventil (9) oder wenigstens eines der Hydraulikventile (9) betätigen kann, wobei das eine Betätigungselement (10) oder wenigstens eines der Betätigungselemente (10) elektrisch betätigbar ist.

2. Türantrieb (1) nach einem der vorhergehenden Ansprüche, **dadurch gekennzeichnet, dass** das eine Hydraulikventil (9) oder wenigstens eines der Hydraulikventile (9) wenigstens ein Schaltventil (11) aufweist.

3. Türantrieb (1) nach Anspruch 2, **dadurch gekennzeichnet, dass** das eine Schaltventil (11) oder wenigstens eines der Schaltventile (11) wenigstens zwei Schaltzustände aufweist.

4. Türantrieb (1) nach Anspruch 2 oder 3, **dadurch gekennzeichnet, dass** das eine Schaltventil (11) oder wenigstens eines der Schaltventile (11) über eine Pulsweitenmodulation ansteuerbar ist.

5. Türantrieb (1) nach einem der vorhergehenden Ansprüche, **dadurch gekennzeichnet, dass** das eine Hydraulikventil (9) oder wenigstens eines der Hydraulikventile (9) ein Rückstellelement (12) aufweist, wobei das eine Rückstellelement (12) oder wenigstens eines der Rückstellelemente (12) das eine Hydraulikventil (9) oder wenigstens eines der Hydraulikventile (9) in Richtung eines Öffnungszustandes oder eines Schließzustandes vorbelastet.

6. Türantrieb (1) nach Anspruch 5, **dadurch gekennzeichnet, dass** das eine Rückstellelement (12) oder wenigstens eines der Rückstellelemente (12) wenigstens ein Federelement und/oder wenigstens einen Permanentmagneten aufweist.

7. Türantrieb (1) nach einem der vorhergehenden Ansprüche, **dadurch gekennzeichnet, dass** das eine Betätigungselement (10) oder wenigstens eines der Betätigungselemente (10) ein Piezoelement und/oder einen Elektromagneten und/oder einen Elektromotor aufweist.

8. Türantrieb (1) nach einem der vorhergehenden Ansprüche, **dadurch gekennzeichnet, dass** der Türantrieb (1) wenigstens eine Steuerungseinrichtung (13) aufweist, wobei die eine Steuerungseinrichtung (13) oder wenigstens eine der Steuerungseinrichtungen (13) das eine Hydraulikventil (9) oder wenigstens eines der Hydraulikventile (9) ansteuern kann.

9. Türantrieb (1) nach Anspruch 8, **dadurch gekennzeichnet, dass** die eine Steuerungseinrichtung (13) oder wenigstens eine der Steuerungseinrichtungen (13) wenigstens eine Kommunikationsschnittstelle (14) aufweist, wobei die eine Kommunikationsschnittstelle (14) oder wenigstens eine der Kommunikationsschnittstellen (14) insbesondere drahtlos mit anderen Geräten und/oder mit wenigstens einem Benutzer kommunizieren kann.

10. Türantrieb (1) nach einem der vorhergehenden Ansprüche, **dadurch gekennzeichnet, dass** das eine Hydraulikventil (9) oder wenigstens eines der Hydraulikventile (9) wenigstens ein Verbindungsmittel (15) aufweist, wobei das eine Verbindungsmittel (15) oder wenigstens eines der Verbindungsmittel (15) das eine Hydraulikventil (9) oder wenigstens eines der Hydraulikventile (9) mit der einen Steuerungseinrichtung (13) oder wenigstens einer der Steuerungseinrichtungen (13) elektrisch verbindet.

11. Türantrieb (1) nach Anspruch 10, **dadurch gekennzeichnet, dass** das eine Verbindungsmittel (15) oder wenigstens eines der Verbindungsmittel (15) ein Kabel (16), insbesondere ein Spiralkabel, aufweist.

12. Türantrieb (1) nach Anspruch 11, **dadurch gekennzeichnet, dass** das eine Kabel (16) oder wenigstens eines der Kabel (16) von einer Stirnfläche (6) des jeweiligen Kolbens (2) zur gegenüberliegenden Stirnseite (17) des jeweiligen Hydraulikraums (4) verläuft.

13. Türantrieb (1) nach einem der vorhergehenden Ansprüche, **dadurch gekennzeichnet, dass** der Türantrieb (1) wenigstens einen Energiespeicher (18) aufweist, wobei der eine Energiespeicher (18) oder wenigstens einer der Energiespeicher (18) wenigstens eine Feder (19) aufweist.

14. Türantrieb (1) nach einem der Ansprüche 10-12 und Anspruch 13, **dadurch gekennzeichnet, dass** das eine Verbindungsmittel (15) oder wenigstens eines der Verbindungsmittel (15) durch das Gehäuse (3) und die eine Feder (19) oder wenigstens eine der Federn (19) und das Gehäuse (3) gebildet wird.

15. Türantrieb (1) nach Anspruch 13 oder 14, **dadurch gekennzeichnet, dass** der Türantrieb (1) wenigstens eine Abtriebswelle (20) aufweist, wobei das eine Hydraulikventil (9) oder wenigstens eines der Hydraulikventile (9) zwischen der einen Abtriebswelle (20) oder wenigstens einer der Abtriebswellen (20) und dem einen Energiespeicher (18) oder wenigstens einem der Energiespeicher (18) angeordnet ist.

## Claims

1. A door drive (1) for driving a door, wherein the door drive (1) includes at least one piston (2), wherein the door drive (1) includes a housing (3), wherein the door drive (1) includes at least one hydraulic compartment (4), wherein the one piston (2) or at least one of the pistons (2) is disposed in the hydraulic compartment (4) or one of the hydraulic compartments (4), wherein the one piston (2) or at least one of the pistons (2) is displaceable along a displacement direction (5), wherein the one piston (2) or at least one of the pistons (2) is essentially cylindrically formed, wherein the one piston (2) or at least one of the pistons (2) includes two frontal faces (6), wherein the one piston (2) or at least one of the pistons (2) includes at least one hydraulic piston channel (8), wherein the one hydraulic piston channel (8) or at least one of the hydraulic piston channels (8) connects the two frontal faces (6) to each other of the respective piston (2), wherein the one hydraulic piston channel (8) or at least one of the hydraulic piston channels (8) includes at least one hydraulic valve (9), wherein the one hydraulic valve (9) or at least one of the hydraulic valves (9) is able to regulate a fluid flow through the respective hydraulic piston channel (8),
**characterized in that** the one hydraulic valve (9) or at least one of the hydraulic valves (9) includes at least one actuating element (10), wherein the one actuating element (10) or at least one of the actuating elements (10) is able to actuate the one hydraulic valve (9) or at least one of the hydraulic valves (9), wherein the one actuating element (10) or at least one of the actuating elements (10) is electrically actuatable.

2. The door drive (1) according to any of the preceding claims, **characterized in that** the one hydraulic valve (9) or at least one of the hydraulic valves (9) includes at least one switch valve (11).

3. The door drive (1) according to claim 2, **characterized in that** the one switch valve (11) or at least one of the switch valves (11) includes at least two switching conditions.

4. The door drive (1) according to claim 2 or 3, **characterized in that** the one switch valve (11) or at least one of the switch valves (11) is controllable by pulse-width-modulation.

5. The door drive (1) according to any of the preceding claims, **characterized in that** the one hydraulic valve (9) or at least one of the hydraulic valves (9) includes a reset element (12), wherein the one reset element (12) or at least one of the reset elements (12) pre-charges the one hydraulic valve (9) or at least one of the hydraulic valves (9) in the direction of an opening condition or a closing condition.

6. The door drive (1) according to claim 5, **characterized in that** the one reset element (12) or at least one the reset elements (12) includes at least one spring element and/or at least one permanent magnet.

7. The door drive (1) according to any of the preceding claims, **characterized in that** the one actuating element (10) or at least one of the actuating elements (10) includes a piezo-element and/or an electromagnet and/or an electric motor.

8. The door drive (1) according to any of the preceding claims, **characterized in that** the door drive (1) includes at least one control device (13), wherein the one control device (13) or at least one of the control devices (13) is able to control the one hydraulic valve (9) or at least one of the hydraulic valves (9).

9. The door drive (1) according to claim 8, **characterized in that** the one control device (13) or at least one of the control devices (13) includes at least one communication interface (14), wherein the one communication interface (14) or at least one of the communication interfaces (14) is able to communicate in particular wirelessly with other devices and/or with at least one user.

10. The door drive (1) according to any of the preceding claims, **characterized in that** the one hydraulic valve (9) or at least one of the hydraulic valves (9) includes at least one connecting means (15), wherein the one connecting means (15) or at least one of the connecting means (15) electrically connects the one hydraulic valve (9) or at least one of the hydraulic valves (9) to the one control device (12) or to at least one of the control devices (13).

11. The door drive (1) according to claim 10, **characterized in that** the one connecting means (15) or at least one of the connecting means (15) includes a cable (16), in particular a spiral cable.

12. The door drive (1) according to claim 11, **characterized in that** the one cable (16) or at least one of the cables (16) extends from a frontal face (6) of the respective piston (2) to the opposite frontal face (17) of the respective hydraulic compartment (4).

13. The door drive (1) according to any of the preceding claims, **characterized in that** the door drive (1) includes at least one energy accumulator (18), wherein the one energy accumulator (18) or at least one of the energy accumulators (18) includes at least one spring (19).

14. The door drive (1) according to any of the claims 10 to 12 and claim 13, **characterized in that** the housing (3) and the one spring (19) or at least one of the springs (19) and the housing (3) form the one connecting means (15) or at least one of the connecting means (15).

15. The door drive (1) according to claim 13 or 14, **characterized in that** the door drive (1) includes at least one output shaft (20), wherein the one hydraulic valve (9) or at least one of the hydraulic valves (9) is disposed between the one output shaft (20) or at least one of the output shafts (20) and the one energy accumulator (18) or at least one of the energy accumulators (18).

## Revendications

1. Entraînement de porte (1) pour entraîner une porte, l'entraînement de porte (1) comprenant au moins un piston (2), l'entraînement de porte (1) comprenant un boîtier (3), l'entraînement de porte (1) comprenant au moins un compartiment hydraulique (4), ledit un piston (2) ou au moins un des pistons (2) étant agencé dans le compartiment hydraulique (4) ou l'un des compartiments hydrauliques (4), ledit un piston (2) ou au moins un des pistons (2) étant déplaçable le long d'une direction de déplacement (5), ledit un piston (2) ou au moins un des pistons (2) étant aménagé essentiellement en forme cylindrique, ledit un piston (2) ou au moins un des pistons (2) comprenant deux faces frontales (6), ledit un piston (2) ou au moins un des pistons (2) comprenant au moins un canal hydraulique à piston (8), ledit un canal hydraulique à piston (8) ou au moins un des canaux hydrauliques à piston (8) reliant les deux faces frontales (6) l'une à l'autre du piston respectif (2), ledit un canal hydraulique à piston (8) ou au moins un des canaux hydrauliques à piston (8) comprenant au moins une vanne hydraulique (9), ladite une vanne hydraulique (9) ou au moins une des vannes hydrauliques (9) étant capable de réguler un flux de fluide à travers le canal hydraulique à piston (8) respectif, **caractérisé en ce que** ladite une vanne hydraulique (9) ou au moins une des vannes hydrauliques (9) comprend au moins un élément d'actionnement (10), ledit un élément d'actionnement (10) ou au moins un des éléments d'actionnement (10) étant capable d'actionner ladite une vanne hydraulique (9) ou au moins une des vannes hydrauliques (9), ledit un élément d'actionnement (10) ou au moins un des éléments d'actionnement (10) étant actionnable(s) électriquement.

2. Entraînement de porte (1) selon l'une des revendications précédentes, **caractérisé en ce que** ladite une vanne hydraulique (9) ou au moins une des vannes hydrauliques (9) comprend au moins une vanne de commutation (11).

3. Entraînement de porte (1) selon la revendication 2, **caractérisé en ce que** ladite une vanne de commutation (11) ou au moins une des vannes de commutation (11) comprend au moins deux états de commutation.

4. Entraînement de porte (1) selon la revendication 2 ou 3, **caractérisé en ce que** ladite une vanne de commutation (11) ou au moins une des vannes de commutation (11) est contrôlable par modulations d'impulsions en largeur.

5. Entraînement de porte (1) selon l'une des revendications précédentes, **caractérisé en ce que** ladite une vanne hydraulique (9) ou au moins une des vannes hydraulique (9) comprend un élément de rappel (12), ledit un élément de rappel (12) ou au moins un des éléments de rappel (12) pré-chargeant ladite une vanne hydraulique (9) ou au moins une des vannes hydrauliques (9) en direction d'un état d'ouverture ou d'un état de fermeture.

6. Entraînement de porte (1) selon la revendication 5, **caractérisé en ce que** ledit un élément de rappel (12) ou au moins un des éléments de rappel (12) comprend au moins un élément ressort et/ou au moins un aimant permanent.

7. Entraînement de porte (1) selon l'une des revendications précédentes, **caractérisé en ce que** ledit un élément d'actionnement (10) ou au moins un des éléments d'actionnement (10) comprend un élément piezo et/ou un électroaimant et/ou un moteur électrique.

8. Entraînement de porte (1) selon l'une des revendications précédentes, **caractérisé en ce que** l'entraînement de porte (1) comprend au moins un dispositif de commande (13), ledit un dispositif de commande (13) ou au moins un des dispositifs de commande (13) étant capable de contrôler ladite une vanne hydraulique (9) ou au moins une des vannes hydrauliques (9).

9. Entraînement de porte (1) selon la revendication 8, **caractérisé en ce que** ledit un dispositif de commande (13) ou au moins un des dispositifs de commande (13) comprend au moins une interface de communication (14), ladite une interface de communication (14) ou au moins une des interfaces de communication (14) pouvant communiquer tout particulièrement sans fil avec d'autres appareils et/ou au moins un utilisateur.

10. Entraînement de porte (1) selon l'une des revendications précédentes, **caractérisé en ce que** ladite une vanne hydraulique (9) ou au moins une des vannes hydrauliques (9) comprend au moins un moyen de connexion (15), ledit un moyen de connexion (15) ou au moins un des moyens de connexion (15) reliant électriquement ladite une vanne hydraulique (9) ou au moins une des vannes hydrauliques (9) audit un dispositif de commande (12) ou au moins à un des dispositifs de commande (13).

11. Entraînement de porte (1) selon la revendication 10, **caractérisé en ce que** ledit un moyen de connexion (15) ou au moins un des moyens de connexion (15) comprend un câble (16), tout particulièrement un câble hélicoïdal.

12. Entraînement de porte (1) selon la revendication 11, **caractérisé en ce que** ledit un câble (16) ou au moins un des câbles (16) s'étend d'une face frontale (6) du piston (2) respectif vers la face frontale opposée (17) du compartiment hydraulique (4) respectif.

13. Entraînement de porte (1) selon l'une des revendications précédentes, **caractérisé en ce que** l'entraînement de porte (1) comprend au moins un accumulateur d'énergie (18), ledit un accumulateur d'énergie (18) ou au moins un des accumulateurs d'énergie (18) comprend au moins un ressort (19).

14. Entraînement de porte (1) selon l'une des revendications 10 à 12 et la revendication 13, **caractérisé en ce que** ledit un moyen de connexion (15) ou au moins un des moyens de connexion (15) est aménagé par le boîtier (3) et ledit un ressort (19) ou au moins un des ressorts (19) et le boîtier (3).

15. Entraînement de porte (1) selon la revendication 13 ou 14, **caractérisé en ce que** l'entraînement de porte (1) comprend au moins un arbre de sortie (20), ladite une vanne hydraulique (9) ou au moins une des vannes hydrauliques (9) étant agencée entre ledit un arbre de sortie (20) ou au moins un des arbres de sortie (20) et ledit un accumulateur d'énergie (18) ou au moins un des accumulateurs d'énergie (18).
